# EUROPÄISCHE PATENTSCHRIFT

(11) **EP 1 091 171 B1**
(45) Veröffentlichungstag und Bekanntmachung des Hinweises auf die Patenterteilung: **25.02.2004**
(21) Anmeldenummer: 00120625.9
(22) Anmeldetag: 21.09.2000
(51) Int. Cl.: F23D 11/00, F23D 14/36

(54) **Verfahren zum Schaffen eines homogenen Luftstromes in einem Gebläsebrenner und Gerät für seine Verwirklichung**
Method for the generation of a homogeneous air flow in a forced-draft burner and device for its realization
Procédé pour produire un courant d'air homogène dans un brûleur à air soufflé et moyens de mise en oeuvre

(30) Priorität: 08.10.1999 DE 19948876
(43) Veröffentlichungstag der Anmeldung: 11.04.2001
(73) Patentinhaber: Buderus Heiztechnik GmbH, D-35576 Wetzlar (DE)
(72) Erfinder: Bytchkov, Iouri, Prof. Dr., 12683 Berlin (DE)

(56) Entgegenhaltungen:
- DE-A- 3 024 225
- DE-U- 7 823 246
- FR-A- 2 161 571
- US-A- 5 184 949

## Beschreibung

Die Erfindung betrifft ein Verfahren nach dem Oberbegriff des Patentanspruches 1 und ein Gerät zum Durchführen eines solchen Verfahrens bei einem Gebläsebrenner.

Die Erfindung gehört zu dem Gebiet der Wärmeenergetik und kann für das Verbrennen von Gas und Öl in Gebläsebrennern in haushältlichen und industriellen Geräten benutzt werden.

Es ist ein Verfahren der Zuführung des Luftstromes in die Brennzone von Gebläsebrennem bekannt, bei dem der Luftstrom durch das radiale Laufrad eines Gebläses in den Spiralkanal des Gebläsegehäuses gepreßt und dann etwa rechtwinklig in ein seitlich davon angeordnetes Brennergehäuse umgelenkt wird, aus dem es durch Luftlöcher in einem Verteilerelement in die Brennzone des Brennstoffstrahles einströmt.

Die US 5 184 949 A zeigt einen Ölbrenner mit einem pistolenförmigen Brennergehäuse. Dabei wird die vom Gebläse geförderte Verbrennungsluft tangential einem zylindrischen Verbrennungsluftkanal zugeführt, damit diese mit einer Drallströmung die Brennzone erreicht. Außerdem ist aus der DE 30 24 225 A ein Radialgebläse mit einer druckseitigen Strömungsführung, welche aus mehreren in Längsrichtung verlaufenden Führungskanälen besteht, bekannt. Dabei können im zylindrischen Ausmündungskanal des Gebläses beispielsweise auch zwei Lochscheiben hintereinander angeordnet sein.

Für die Verwirklichung des oben beschriebenen Verfahrens ist ein Gerät bekannt, das ein Gebläse mit einem Elektromotor, einem Radiallaufrad, einem Gehäuse mit Spiralkanal und Umlenkung enthält. Die Umlenkung ist dabei zur Seite des Elektromotors gewandt. Das Gerät enthält auch einen Brenner, der aus folgenden Teilen besteht: Zylindergehäuse mit Seitenausschnitt für den Anschluß der Umlenkung und einem rückwärtigen Boden, Verteilerelement mit Luftlöchern. Die Luftlöcher sind gleichmäßig um ein Loch im Zentrum herum angeordnet, das für die Brennstofflanze bestimmt ist. Dank der Umlenkung, die zur Seite des Elektromotors hin gewandt ist, nimmt der Brenner rationell Platz im freien Raum über dem Elektromotor des Gebläses, was zur wesentlichen Verringerung des Gewichtes und der Abmessungen des gesamten Gerätes beträgt.

Das Ziel der vorliegenden Erfindung ist das Schaffen eines homogenen Luftstromes im Brenner durch Änderung seiner Struktur und dabei das Schaffen von optimalen Bedingungen für den Brennprozeß und die Verbesserung aerodynamischer Charakteristiken des Gebläses durch Erhöhung des Verbrauchs und Druckes sowie des Wirkungsgrades.

Gemäß der Erfindung wird dieses Ziel durch die Anwendung der im Patentanspruch 1 genannten Maßnahmen erreicht. Zusätzliche Einzelheiten sind den Ansprüchen 2 bis 5 zu entnehmen. Das Gerät zur Durchführung des erfindungsgemäßen Verfahrens besitzt die im Patentanspruch 6 genannten Merkmale. Die Ansprüche 7 bis 22 enthalten weitere Merkmale eines solchen Gerätes.

Durch eine mindestens zweistufige Verringerung des Turbulenzgrades wird eine Homogenisierung des Luftstromes erreicht. Dabei kann die 1. Stufe an der Umlenkung als Linearberuhiger, vorzugsweise in Form eines Lamellengitters, die 2. Stufe im Brennergehäuse als Rohrberuhiger in Form eines Zylindergitters mit einem zum Verteilerelement führenden Ausgangsquerschnitt und die 3. Stufe in Form eines Kreisberuhigers direkt vor dem Verteilerelement angeordnet sein.

Die 2-stufige Verringerung des Turbulenzgrades des Luftstromes wird bereits verwirklicht, wenn folgende geometrische Bedingungen eingehalten sind:
für die 1. Stufe:
   M₁ : M = (1ö3) : (1ö15), vorzugsweise M₁ : M = 1 : 10;
   ΣF₁ : ΣF = 1ö8, vorzugsweise ΣF₁ : ΣF = 4;
für die 2. Stufe:
   M₂ : M = (1ö3) : (1ö15), vorzugsweise M₂ : M = 1 : 10;
   ΣF₂ : ΣF = 3ö12, vorzugsweise ΣF₂ : ΣF = 6;
   M bedeutet Maximalmaß des Turbulenzgrades am Eingang in die 1. Stufe; M₁ und M₂ bedeuten Maximalmaß der Turbulenzengrade an den Ausgängen aus der 1. Stufe bzw. 2. Stufe; ΣF bedeutet Summenfläche der Luftlöcher des Verteilerelementes; ΣF₁ und ∑F₂ sind Summenflächen der Durchgangsquerschnitte der Gitter von Beruhigem der 1. Stufe bzw. 2. Stufe.

Falls eine tiefere strukturelle Umgestaltung des Fließens des Luftstromes nötig ist, verwirklicht man eine n-stufige Verringerung der Turbulenzgrade, wobei N > 2 ist, d. h. dreistufige oder mehrstufige Verringerung. Dazu führt man zusätzlich in den Luftstrom hinter dem Zylindergitter des Rohrberuhigers vor dem Verteilerelement ein oder mehrere Kreisberuhiger mit Gittern ein, die vorzugsweise runde Löcher vom kleinen Durchmesser haben.

Bei dem vorgeschlagenen Verfahren zum Schaffen eines homogenen Luftstroms im Gebläsebrenner ist es vorteilhaft, den Verbrauch zusätzlich am Ausgang aus der 1. Stufe durch einen Absperrschieber zu regeln.

Eine zusätzliche Verringerung des Turbulenzgrades an der 2. Stufe ist durch einen Rohrdruckminderer mit Zylindergitter zu verwirklichen. Dieses Gitter ist dem Zylindergitter des Rohrberuhigers geometrisch ähnlich. Der Rohrdruckminderer wird außen oder (vorzugsweise) innen am Rohrberuhiger montiert, so daß die Möglichkeit des behinderten Drehens in der Kreisrichtung besteht.

Das Gerät für die Verwirklichung des Verfahrens zum Schaffen eines homogenen Luftstromes enthält ein Gebläse mit einem Elektromotor, ein Radiallaufrad, ein Gebläsegehäuse mit einem Spiralkanal und einer zur Seite des Elektromotors gewandten Umlenkung. Es besitzt ferner einen Brenner, der aus folgenden Teilen besteht: Gehäuse mit Seitenausschnitt für den Anschluß der Umlenkung und mit rückwärtigem Boden mit Öffnung im Zentrum für die Brennstofflanze und rundes Verteilerelement mit Luftlöchern, die gleichmäßigum ein Loch im Zentrum herum angeordnet sind. Dabei ist am Ausgang aus der Umlenkung die 1. Stufe zur Verringerung des Turbulenzgrades eingebaut. Sie ist in Form eines Linearberuhigers mit einem Lamellengitter ausgeführt und wird vorzugsweise aus Lamellenelementen gebildet.

Innen im Brennergehäuse ist die 2. Stufe zur Verringerung des Turbulenzgrades eingebaut. Sie ist in Form eines axialsymetrisch befestigten Rohrberuhigers mit einem Zylindergitter ausgeführt, und dieses Gitter hat vorzugsweise längsläufige Schlitze.

Ergänzend folgt vor dem Verteilerelement noch eine 3. Stufe in Form eines Kreisberuhigers als gelochtes Gitterelement. Im Fall einer 2-stufigen Beruhigung können dabei wahlweise 2 der 3 Stufen miteinander kombiniert werden.

Das Gerät mit den Hauptmerkmalen und insbesondere mit der Gesamtheit der Haupt- und Zusatzmerkmale ermöglicht die Verwirklichung des Verfahrens zum Schaffen eines homogenen Luftstromes durch Änderung seiner Struktur sowie die Lösung der gestellten technisehen Aufgabe der Herstellung eines gleichmäßigen Feldes der Geschwindigkeiten des Luftstromes in der Brennzone mit gleichzeitiger Erhöhung der aerodynamischen Charakteristiken des Gebläses wie Verbrauch, Druck und Wirkungsgrad.

Die Zeichnung zeigt ein Gebläsegehäuse, mit dem das erfindungsgemäße Verfahren zum Homogenisieren des Luftstromes zu erzielen ist. Es zeigt:
- Fig. 1:: In Pos. B: Eine Stimansicht des Gehäuses teilweise im Schnitt,
In Pos. A: Den Schnitt 1-1 aus Fig. 2,
In Pos. A-1 und A-2: Vergrößerte Auszüge aus Pos. A,
- Fig. 2:: Den Schnitt 2-2 aus Fig. 1 ohne Elektromotor und Seitenabdeckung,
- Fig. 3:: Den Schnitt 3-3 aus Fig. 1 und
- Fig. 4:: Einen Teil-Schnitt 2-2 aus Fig. 1

Das Gerät für die Verwirklichung des Verfahrens zum Schaffen eines homogenen Luftstromes enthält ein Gebläse 1 mit einem Elektromotor 2, ein Radiallaufrad 3, ein Gebläse 4 mit einem Spiralkanal 5 und eine Umlenkung 6, die zur Seite des Elektromotors 2 gewandt ist, sowie einen daneben angeordneten Brenner 7. Der letztere besteht aus folgenden Teilen: Brennergehäuse 8 mit rechteckigem Seitenausschnitt 9 für den Anschluß der Umlenkung 6, Boden 10 mit Öffnung im Zentrum für die Brennstofflanze 12 und rundes Verteilerelement 13 mit Luftlöchern 31, die gleichmäßig um ein Loch 32 im Zentrum für den Aufsatz 33 der Brennstofflanze 12 herum angeordnet sind.

Der Boden 10 und das Verteilerelement 13 können auch andere Löcher für die Unterbringung der Elemente des Systems der Elektroanzündung, visuelle Beobachtung der Flamme usw. haben (auf den angeführten Bildern nicht dargestellt.

Am Ausgang aus der Umlenkung 6 ist der Linearberuhiger 14 angeordnet. Er besteht aus einem Lamellengitter 15, vorzugsweise aus einzelnen Lamellen 16, die mit breiter Seite an dem Luftstrom entlang befestigt sind. Um den Widerstand gegenüber dem kommenden Luftstrom zu verringern, läuft der abströmseitige Rand 17 der Lamellen 16 spitz aus. Ferner ist der anströmseitige Rand 18 nach dem Radius profiliert, mit dem Zentrum, das an der längsläufigen Achse 19 des Brenners liegt. Die Lamellen 16 können so gestellt werden, daß es die Möglichkeit gibt, den Abstand zwischen ihnen zu ändern. Der Linearberuhiger 14 ist symmetrisch zur Horizontalachse 20 des Brenners eingebaut. Am Ausgang aus dem Linearberuhiger 14 ist ein Absperrschieber 20 vorgesehen. Dieser wird in einem verdichteten Spiel zwischen der Umlenkung und dem Seitenausschnitt 9 im Brennergehäuse 8 eingebaut und kann nach oben/nach unten in Führungsnuten 21 bewegt werden.

Innen im Brennergehäuse 8 befindet sich der axialsymetrisch eingebaute Rohrberuhiger 22 mit Zylindergitter 23, das vorzugsweise längsläufige Schlitze enthält. So sind das Lamellengitter 15 des Linearberuhigers 14 und das Zylindergitter 23 des Rohrberuhigers 22 senkrecht zueinander.

Der Rohrberuhiger 22 kann Öffnungen jeder beliebigen Form enthalten, z. B. querlaufende geschlitzte Löcher, runde oder nicht runde polygonale Löcher usw., unter folgender Bedingung: ΣF₂: ΣF = 3ö12, vorzugsweise ΣF₂ : ΣF = 6.

Für die Länge L₁ des Zylindergitters 23 des Rohrberuhigers 22 gilt dabei die Bedingung L₁ ≥ L₂, vorzugsweise L₁ = L₂, wobei L₂ die Länge des Lamellengitters 15 des Linearberuhigers 14 ist.

Der Rohrberuhiger 22 kann mit geschlossener Endstrecke 25 angefertigt sein, die zwischen dem Zylindergitter 23 und dem Verteilerelement 13 liegt.

Der Rohrberuhiger 22 kann am Boden 10 des Brennergehäuses 8 stationär befestigt sein, aber er kann ebenso am Verteilerelement 13 befestigt sein und mit diesem eine abnehmbare Baugruppe bilden. Es ist auch möglich, konstruktiv den Rohrberuhiger 22 gemeinsam mit dem Verteilerelement 13anzufertigen.

Wenn es nötig ist, montiert man hinter dem Zylindergitter 23 des Rohrberuhigers 22 vor dem Verteilerelement mindestens einen zusätzlichen Kreisberuhiger 26 mit einem Gitter 27, das vorzugsweise runde Löcher 28 mit kleinem Durchmesser hat.

Um den Turbulenzgrad an der 2. Stufe zu lenken, montiert man außen oder innen im Rohrberuhiger 22 zusätzlich, mit Möglichkeit des behinderten Drehens in der Kreisrichtung, einen Rohrdruckminderer 29 mit einem Zylindergitter 30, das dem Zylindergitter 23 des Rohrberuhigers 22 geometrisch ähnlich ist.

Das Verfahren zum Schaffen eines homogenen Luftstromes im Gebläsebrenner besteht darin, daß der Luftstrom durch das Laufrad 3 des Gebläses 1 in den Spiralkanal 5 des Gebläsegehäuses 4 gepreßt und daraus in der Umlenkung 6 aus das Lamellengitter 15 des Linearberuhigers 14gesandt wird, wo die 1. Stufe zur Verringerung des Turbulenzgrades 3mal ö 15mal (vorzugsweise zehnmal) verwirklicht wird. Dabei wird auch eine andere wichtige Korrelation zwischen den Summenflächen der Luftlöcher 31 des Verteilerelements 13 und den Durchgangsquerschnitten des Lamellengitters 15 erfüllt. Es liegt im Intervall 1,0 ö 8,0 und ist vorzugsweise gleich 4,0.

Nach dem Linearberuhiger 14 wird der Luftstrom mit mehrfach verringerten Turbulenzgraden ins Brennergehäuse 8 gesandt, wo er durch die Schlitze 24 des Zylindergitters 23 des Rohrberuhigers 22 durchgelassen wird. Damit wird die Verwirklichung der 2. Stufe zur Verringerung des Turbulenzstabes erzielt (ebenso 3mal ö 15mal, vorzugsweise zehnmal).

Die Korrelation zwischen den Summenflächen der Luftlöcher des Verteilerelements 13 und Durchgangsquerschnitten des Zylindergitters 23 im Intervall 3,0 ö 12,0 (vorzugsweise gleich 6,0) wird vorbehalten. Die Einhaltung der genannten Korrelation der Turbulenzgrade bei dem 2-Stufen-Schema ermöglicht das Erzielen eines homogenen Luftstromes hinter der 2. Stufe, was die Effizienz des Brennprozesses stark erhöht.

Die Erfüllung der o. g. Korrelationen der Summenflächen der Luftlöcher des Verteilerelementes und der Gitter der 1. und 2. Stufe und/oder gegebenenfalls einer 3. Stufe ermöglicht die strukturelle Umgestaltung des Luftstroms praktisch ohne innere Verluste und die Erzielung von hohen aerodynamischen Kennwerten des ganzen Gasbrennergerätes.

Beispiel: Es gibt einen Gebläsebrenner mit einem Gebläse, das für die Luftzuführung in die Brennzone in Höhe von 97,5 m³ pro Stunde berechnet ist. Das zylindrische Brennergehäuse hat 90,0 mm Innendurchmesser und 99,0 mm Länge. In dem Ausgangsschnitt des Gehäuses befindet sich das Verteilerelement mit 8 Löchern mit Durchmesser 9,0 mm, die gleichmäßig um das Loch im Zentrum für die Brennstofflanze mit dem Aufsatz (Durchmesser 18,0 mm) herum angeordnet sind. Daraus folgt, daß die Summenfläche der Durchgangsquerschnitte der Löcher des Verteilers ca. 760 mm² beträgt.

Der Ausgangsquerschnitt der Umlenkung in dem die 1. Stufe der Verringerung des Turbulenzgrades in Form eines Lamellengitters des Linearberuhigers einzubauen ist, hat die Abmessungen wie folgt: Höhe 34,0 mm und Länge 99,0 mm. Folglich ist der maximale Turbulenzgrades am Eingang in die 1. Stufe gleich 99,0 mm. Wenn man für die 1. Stufe die vorzügliche Korrelation M₁ : M = 1 10 benutzt, ist das Lamellengitter aus 10 Zellen zu machen (Intervall zwischen den Zellen = 9 mm, Stärke der Lamellenelemente = 1,0 mm). Folglich wird der Schnitt einer Zelle des Lamellengitters des Linearberuhigers die folgenden Abmessungen haben: Höhe = 34,0 mm und Länge = 9,0 mm. In diesem Fall wird der maximale Turbulenzgrad am Eingang in die 2. Stufe 34,0 mm betragen.

Wenn man für die 2. Stufe die vorzügliche Korrelation M2 : M1 = 1 : 10 benutzt, bekommt man die charakteristische Größe der geschlitzten Rille des Zylindergitters des Linearberuhigers = 3,4 mm; für Bequemlichkeit des Ausführung kann man es bis 3,00 mm abrunden.

Lassen wir den Außendurchmesser des Linearberuhigers gleich 74,00 mm sein. Dann wäre es zweckmäßig, bei gleicher Länge des Zylindergitters des Linearberuhigers und der Länge des Lamellengitters des Linearberuhigers (= 99,0 mm) das Gitter folgendermaßen zu gestalten: 46 geschlitzte Rillen, 3,0 mm breit, Abstände zwischen ihnen ca. 2,0 mm.

Für die oben angeführten geometrischen Größen der 1. und 2. Stufen der Verringerung des Turbulenzgrades werden die Korrelationen der Summenflächen der Durchgangsquerschnitte der Gitter der Beruhiger zu der Summarfläche der Luftlöcher des Verteilers in optimalen Intervallen liegen und wie folgt betragen: für die 1. Stufe ΣF₁ : ΣF = 4,0; ΣF₂ : ΣF = 6,0.

Das Gerät für die Verwirklichung des Verfahrens zum Schaffen eines homogenen Luftstromes wirkt folgendermaßen: Der Luftstrom wird mit dem Laufrad 3 radialen Typs, das sich von dem Elektromotor 2 dreht, in den Spiralkanal 5 des Gehäuses 4 des Gebläses 1 gepreßt. Von dem Spiralkanal 5 wird der Luftstrom mit der Umlenkung 6 durch das Lamellengitter 15 des Linearberuhigers 14 abgeleitet, wo die 1. Stufe der Verringerung des Turbulenzgrades verwirklicht wird, und kommt in das Brennergehäuse 8, wo die 2. Stufe der Verringerung des Turbulenzgrades verwirklicht wird, wenn der Luftstrom durch das Zylindergitter 23 des Rohrberuhigers 22 geht. Es folgt gegebenenfalls noch ein Kreisberuhiger 26 in Form eines mit kleinen Löchern 28 versehenen Gitters 27.

Nach dem Rohrberuhiger 22 im Ausgangsschnitt des Zylindergitters 23, das dem Verteilerelement 13 parallel ist, wird der Luftstrom mit hohem Homogenitätsgrad charakterisiert. Die Homogenität bleibt auch hinter den Luftlöchern 31 in der Brennzone des Treibgases erhalten.

## Patentansprüche

1. Verfahren zum Schaffen eines homogenen Luftstroms durch Änderung der Struktur, bei dem der Luftstrom durch das Laufrad (3) eines Gebläses (1) in den Spiralkanal (5) des Gebläsegehäuses (4) gepresst und daraus in einer etwa rechtwinkligen Umlenkung (6) in ein seitlich angeordnetes Brennergehäuse (8) geleitet wird, aus dem es durch Luftlöcher (31) in einem Verteilerelement (13) in die Brennzone eines Gebläsebrenners einströmt, **gekennzeichnet durch** eine mindestens 2-stufige Verringerung des Turbulenzgrades, wobei mindestens zwei der folgenden 3 Stufen verwendet werden: 1. Stufe an der Umlenkung (6) vom Spiralkanal (5) zum Brennergehäuse (8) ein Linearberuhiger (14), vorzugsweise in Form eines Lamellengitters (15), 2. Stufe im Brennergehäuse (8) ein Rohrberuhiger (22), vorzugsweise in Form eines stirnseitig zum Verteilerelement (13) offenen Zylindergitters (23), 3. Stufe ein Kreisberuhiger (26) in Form eines mit kleinen Löchern (28) versehenen Gitters (27) vor dem Verteilerelement (13), welches den Luftstrom homogenisiert.

2. Verfahren nach Anspruch 1,
**dadurch gekennzeichnet, dass** die 2-stufige Verringerung des Turbulenzgrades des Luftstroms nach folgenden geometrischen Bedingungen verwirklicht wird:
für die 1. Stufe:
M₁ : M = (1 ö 3) (1 ö 15), vorzugsweise M₁ : M = 1 10;
ΣF₁ : ΣF = 1 ö 8, vorzugsweise 1 F₁ : ΣF = 4;
für die 2. Stufe:
M₂ : M = (1 ö 3) (1 ö 15), vorzugsweise M₂ : M = 1 : 10;
ΣF₂ : ΣF = 3 ö 12, vorzugsweise ΣF₂ : ΣF = 6;
M bedeutet Maximalmaß des Turbulenzgrades am Eingang in die 1. Stufe; M1 und M2 bedeuten Maximalmaß der Turbulenzgrade an den Ausgängen aus der 1. Stufe bzw. 2. Stufe; ΣF bedeutet Summenfläche der Luftlöcher des Verteilerelements; ΣF₁ und ΣF₂ sind die Summenflächen der Durchgangsquerschnitte der Gitter von den Beruhigern der 1. bzw. 2. Stufe.

3. Gerät zum Schaffen eines homogenen Luftstroms enthaltend ein Gebläse (1) mit einem Elektromotor (2), einem Radiallaufrad (3), einem Gebläsegehäuse (4) mit einem Spiralkanal (5) und einer zur Seite des Elektromotors gewandten Umlenkung (6), sowie ein Brennergehäuse (8) mit einem Seitenausschnitt (9) zum Anschluss der Umlenkung (6), einem rückwärtigen Boden (10) mit zentraler Öffnung (11) für eine Brennstofflanze (12) und ein gegenüberliegendes Verteilerelement (13) in Form einer mit Luftlöchern (31) versehenen Scheibe,
**dadurch gekennzeichnet, dass** zur mindestens 2-stufigen Verringerung des Turbulenzgrades an der Umlenkung (6) mindestens zwei der folgenden 3 Stufen eingebaut sind: 1. Stufe als Linearberuhiger (14), vorzugsweise in Form eines Lamellengitters (15), 2. Stufe im Brennergehäuse (8) als axialsymmetrisch befestigter Rohrberuhiger (22) in Form eines Zylindergitters (13) mit vorzugsweise längsläufigen Schlitzen (24), 3. Stufe vor dem Verteilerelement (13) als ein Kreisberuhiger (26) in Form eines Gitters (27) mit kleinen Löchern (28).

4. Gerät nach Anspruch 3,
**dadurch gekennzeichnet, dass** das Zylindergitter (23) des Rohrberuhigers (22) Öffnungen jeder beliebigen Form hat, unter der folgenden Bedingung:
M'₂ M₁ = (1 ö 3) : (1 ö 15), vorzugsweise M'₂ : M₁ = 1 : 10;
ΣF'₂ ΣF = 3 ö 12, vorzugsweise ΣF'₂ : ΣF = 6.
M'₂ bedeutet Maximalgröße eines Loches, ΣF'₂ bedeutet die Summenfläche der Durchgangsquerschnitte der Löcher.

5. Gerät nach Anspruch 3,
**dadurch gekennzeichnet, dass** das Zylindergitter (23) des Rohrberuhigers (22) eine geschlossene Endstrecke (25) aufweist.

6. Gerät nach Anspruch 3,
**dadurch gekennzeichnet, dass** das Zylindergitter (23) des Rohrberuhigers (22) am Boden (10) des Brennergehäuses (8) stationär befestigt ist.

7. Gerät nach Anspruch 3,
**dadurch gekennzeichnet, dass** das Zylindergitter (32) des Rohrberuhigers (22) am Verteilerelement (13) befestigt ist und mit ihm eine abnehmbare Baugruppe bildet.

8. Gerät nach Anspruch 3,
**dadurch gekennzeichnet, daß** das Zylindergitter (23) des Rohrberuhigers (22) gemeinsam mit dem Verteilerelement (13) eine Fertigungseinheit bildet.

9. Gerät nach Anspruch 3,
**dadurch gekennzeichnet, daß** im Zylindergitter (23) des Rohrberuhigers (22) zusätzlich ein gitterförmiger Rohrdruckminderer (29) angeordnet ist, der dem Zylindergitter (23) des Rohrberuhigers (22) geometrisch ähnlich ist.

10. Gerät nach Anspruch 9,
**dadurch gekennzeichnet, daß** er Rohrdruckminderer (29) außerhalb des Rohrberuhigers (22) angeordnet ist.

## Claims

1. A method for creating a homogenous air current by means of a structural change, wherein the air current is pressed into the spiral channel (5) of the fan housing (4) by the impeller (3) of a fan (1) and then conveyed into a laterally arranged burner housing (8) after an approximately perpendicular deflection (6), wherein said air current flows into the burner zone of a fan burner through air holes (31) in a distribution element (13),
**characterized in**
an at least 2-stage reduction of the degree of turbulence, wherein at least two of the following 3 stages are utilized: 1. stage, a linear tranquilizer (14), preferably in the form of a lamellar screen (15), at the deflection (6) from the spiral channel (5) to the burner housing (8); 2. stage, a tubular tranquilizer (22), preferably in the form of a cylindrical screen (23) that is open on the end face pointing to the distribution element (13), in the burner housing (8); 3. stage, a circular tranquilizer (26) in the form of a screen (27) that is provided with small holes (28) and homogenizes the air current upstream of the distribution element (13).

2. The method according to Claim 1,
**characterized in that**
the 2-stage reduction of the degree of turbulence of the air current is realized in accordance with the following geometric conditions:
for the 1. stage:
M₁ : M = (1ö3):(1ö15), preferably M₁ : M = 1 : 10;
ΣF₁ : ΣF = 1ö8, preferably ΣF₁ : ΣF = 4;
for the 2. stage:
M₂ : M = (1ö3) : (1ö15), preferably M₂ : M = 1 : 10;
ΣF₂ : ΣF = 3ö12, preferably ΣF₂ : ΣF = 6;
wherein M symbolizes the maximum degree of turbulence at the inlet of the 1. stage, M₁ and M₂ respectively symbolize the maximum degrees of turbulence at the outlets of the 1. stage and the 2. stage, ΣF symbolizes the sum of the air hole surfaces of the distribution element and F₁ and ΣF₂ respectively symbolize the sums of the open cross-sectional screen surfaces of the tranquilizers of the 1. stage and the 2. stage.

3. A device for creating a homogenous air current, comprising a fan (1) with an electric motor (2), a radial impeller (3), a fan housing (4) with a spiral channel (5), a deflection (6) that is directed toward the side of the electric motor and a burner housing (8) with a lateral cutout (9) for connecting the deflection (6), a rear bottom (10) with a central opening (11) for a fuel lance (12) and an oppositely arranged distribution element (13) in the form of a disk provided with air holes (31),
**characterized in that**
at least two of the following 3 stages are installed at the deflection (6) in order to realize the at least 2-stage reduction of the degree of turbulence: 1. stage, a linear tranquilizer (14), preferably in the form of a lamellar screen (15); 2. stage, an axially symmetrically mounted tubular tranquilizer (22) in the form of a cylindrical screen (23) with slots (24) that preferably extend longitudinally in the burner housing (8); 3. stage, a circular tranquilizer (26) in the form of a screen (27) with small holes (28) upstream of the distribution element (13).

4. The device according to Claim 3,
**characterized in that**
the cylindrical screen (23) of the tubular tranquilizer (22) has openings of arbitrary shape which fulfill the following condition:
M'₂ : M₁ = (1ö3): (1ö15), preferably M'₂ : M₁ = 1 : 10 ;
ΣF'₂ : ΣF = 3ö12, preferably ΣF'₂ : ΣF = 6;
wherein M'₂ symbolizes the maximum size of a hole and ΣF'₂ symbolizes the sum of the open cross-sectional hole surfaces.

5. The device according to Claim 3,
**characterized in that**
the cylindrical screen (23) of the tubular tranquilizer (22) has a closed end section (25).

6. The device according to Claim 3,
**characterized in that**
the cylindrical screen (23) of the tubular tranquilizer (22) is stationarily mounted on the bottom (10) of the burner housing (8).

7. The device according to Claim 3,
**characterized in that**
the cylindrical screen (23) of the tubular tranquilizer (22) is mounted on the distribution element (13) and forms a removable unit together with said distribution element.

8. The device according to Claim 3,
**characterized in that**
the cylindrical screen (23) of the tubular tranquilizer (22) and the distribution element (13) form a collectively fabricated unit.

9. The device according to Claim 3,
**characterized in that**
a screen-like tubular pressure reducer (29) is additionally arranged in the cylindrical screen (23) of the tubular tranquilizer (22), wherein said pressure reducer is realized geometrically similar to the cylindrical screen (23) of the tubular tranquilizer (22).

10. The device according to Claim 9,
**characterized in that**
the tubular pressure reducer (29) is arranged outside the tubular tranquilizer (22).

## Revendications

1. Procédé pour générer un flux d'air homogène par modification de la structure, dans lequel le flux d'air est envoyé sous pression par la turbine (3) d'une soufflerie (1) dans le canal en spirale (5) du corps de la soufflerie (4) et passe, via un déflecteur (6) sensiblement à angle droit, dans un corps de brûleur (8) disposé latéralement, depuis lequel il afflue, via des trous de passage d'air (31) ménagés dans un élément distributeur (13), dans la zone de combustion d'un brûleur à air soufflé,
**caractérisé par**
une réduction à au moins deux étages du degré de turbulence faisant appel à au moins deux des trois étages suivants : premier étage sur le déflecteur (6) du canal en spirale (5) vers le corps du brûleur (8) : un tranquilliseur linéaire (14), de préférence sous la forme d'une grille à lamelles (15), deuxième étage dans le corps du brûleur (8) : un tranquilliseur tubulaire (22), de préférence sous la forme d'une grille cylindrique (23) dont la face orientée vers l'élément distributeur (13) est ouverte, troisième étage : un tranquilliseur circulaire (26) sous la forme d'une grille (27) munie de petits trous (28) avant l'élément distributeur (13), qui homogénéise le flux d'air.

2. Procédé selon la revendication 1
**caractérisé en ce que**
la réduction à deux étages du degré de turbulence du flux d'air est réalisée selon les conditions géométriques suivantes :
pour le premier étage :
M₁ : M = (1 ö 3) : (1 ö 15), de préférence
M₁ : M = 1 : 10 ;
ΣF₁ : ΣF = 1 ö 8, de préférence ΣF₁ : ΣF = 4 ;
pour le deuxième étage :
M₂ : M = (1 ö 3) : (1 ö 15), de préférence
M₂ : M = 1 : 10 ;
ΣF₂ : ΣF = 3 ö 12, de préférence ΣF₂ : ΣF = 6 ;
M est la valeur maximum du degré de turbulence à l'entrée du premier étage ; M1 et M2 sont les valeurs maximum du degré de turbulence à la sortie respectivement du premier et du deuxième étage ; ΣF est la somme des surfaces des trous de passage d'air de l'élément distributeur ; ΣF₁ et ΣF₂ son les sommes des surfaces des sections de passage des grilles des tranquilliseurs respectivement du premier et du deuxième étage.

3. Dispositif pour la génération d'un flux d'air homogène comprenant une soufflerie (1) avec un moteur électrique (2), une turbine radiale (3), un corps de soufflerie (4) avec un canal en spirale (5) et un déflecteur (6) orienté vers le côté du moteur électrique, ainsi qu'un corps de brûleur (8) avec une découpe latérale (9) pour le raccordement du déflecteur (6), un fond arrière (10) avec ouverture centrale (11) pour une ligne de gicleur (12) et un élément distributeur (13) disposé en face, sous la forme d'un disque muni de trous de passage de l'air (31),
**caractérisé en ce que**,
pour la réduction à au moins deux étages de degré de turbulence, au niveau du déflecteur (6), au moins deux des trois étages suivants sont montés : premier étage : un tranquilliseur linéaire (14), de préférence sous la forme d'une grille à lamelles (15), deuxième étage dans le corps du brûleur (8) : un tranquilliseur tubulaire (22) fixé de manière axisymétrique, sous la forme d'une grille cylindrique (23) munie de fentes (24) de préférence longitudinales, troisième étage avant l'élément distributeur (13) : un tranquilliseur circulaire (26) sous la forme d'une grille (27) munie de petits trous (28).

4. Dispositif selon la revendication 3
**caractérisé en ce que**
la grille cylindrique (23) du tranquilliseur circulaire (22) présente des ouvertures d'une forme quelconque, respectant la condition suivante :
M'₂ : M₁ = (1 ö 3) : (1 ö 15), de préférence
M'₂ : M₁ = 1 : 10 ;
ΣF'₂ : ΣF = 3 ö 12, de préférence ΣF'₂ : ΣF = 6 ;
M'₂ est la grandeur maximum d'un trou ; ΣF'₂ est la sommes des surfaces des sections de passage des trous.

5. Dispositif selon la revendication 3
**caractérisé en ce que**
la grille cylindrique (23) du tranquilliseur circulaire (22) présente une partie terminale (25) fermée.

6. Dispositif selon la revendication 3
**caractérisé en ce que**
la grille cylindrique (23) du tranquilliseur circulaire (22) est fixée de manière stationnaire sur le fond (10) du corps du brûleur (8).

7. Dispositif selon la revendication 3
**caractérisé en ce que**
la grille cylindrique (23) du tranquilliseur circulaire (22) est fixée sur l'élément distributeur (13) et forme, avec celui-ci, un sous-ensemble démontable.

8. Dispositif selon la revendication 3
**caractérisé en ce que**
la grille cylindrique (23) du tranquilliseur circulaire (22) forme, conjointement avec l'élément distributeur (13), une unité produite durant la même opération.

9. Dispositif selon la revendication 3
**caractérisé en ce**
**qu'**un détendeur tubulaire (29) en forme de grille, dont la géométrie est similaire à celle de la grille cylindrique (23) du tranquilliseur circulaire (22), est disposé en plus dans la grille cylindrique (23) du tranquilliseur circulaire (22).

10. Dispositif selon la revendication 9
**caractérisé en ce que**
le détendeur tubulaire (29) est disposé à l'extérieur du tranquilliseur circulaire (22).
